# EUROPÄISCHE PATENTSCHRIFT

(11) **EP 0 164 505 B1**
(45) Veröffentlichungstag und Bekanntmachung des Hinweises auf die Patenterteilung: **02.11.1988**
(21) Anmeldenummer: 85103005.6
(22) Anmeldetag: 15.03.1985
(51) Int. Cl.: A62B 9/02

(54) **Lungenautomat für Atemschutzgerät**
Lung-operated breathing gas valve
Soupape pour gaz respirable commandée par les poumons

(30) Priorität: 14.06.1984 DE 3422023
(43) Veröffentlichungstag der Anmeldung: 18.12.1985
(73) Patentinhaber: Drägerwerk Aktiengesellschaft, 23542 Lübeck (DE)
(72) Erfinder: Pasternack, Adalbert, Dr. Dipl.-Ing., D-2407 Bad Schwartau (DE)

(56) Entgegenhaltungen:
- CH-A- 212 597
- FR-A- 1 107 497
- GB-A- 512 302
- GB-A- 1 022 574

## Beschreibung

Die Erfindung betrifft einen Lungenautomaten für Atemschutzgerät nach dem Oberbegriff des Anspruchs 1.

Die Lungenautomaten für Atemschutzgerät sollen auf jeden Fall für den Benutzer des Atemschutzgerätes, der sich dann immer in einer gefährlichen, auf jeden Fall für ihn anstrengenden Umgebung befindet, die Atemluftversorgung sichern. Dies muß auch dann gewährleistet sein, wenn es zu einem Ausfall des wichtigen Druckminderers, in dem der Flaschendruck reduziert wird, kommen sollte.

Aus der US-PS-3 957 044 ist ein Atemschutzgerät bekannt, das aus einer Flasche mit Druckluft oder Sauerstoff versorgt wird. Das Gerät arbeitet dabei in zwei Druckstufen, in der die letzte der Lungenautomat ist, der das Atemgas direkt zum Benutzer leitet. Die erste Stufe enthält zwei parallel geschaltete Druckminderer, den Betriebsdruckminderer und den Reservedruckminderer, in denen der Druck des Atemgases passend zum Lungenautomaten vermindert wird. Die Drücke hinter den beiden Druckminderern unterscheiden sich dabei unwesentlich.

Der Betriebsdruckminderer setzt den Flaschendruck auf einen Mitteldruck von etwa 6 bar herab. Dieser wird über eine Mitteldruckleitung einem an einer Maske angeschlossenen lungenautomatischen Ventil, dem Lungenautomaten, zugeführt. Ein Rückschlagventil in der Mitteldruckleitung erlaubt eine Strömung nur vom Betriebsdruckminderer zum Lungenautomaten. Der Lungenautomat läßt das Gas dem Benutzer in Einklang mit dessen Atemzügen zuströmen. Parallel zu dem Betriebsdruckminderer ist der Reserve-Druckminderer angeordnet, dessen Reservemitteldruck auf etwa 9 bar eingestellt ist. Der Abgang des Reserve-Druckminderers ist über eine Reserveleitung, die ein im Normalfall geschlossenes automatisches Absperrventil enthält, mit der Mitteldruckleitung hinter dem Rückschlagventil verbunden. Das automatische Absperrventil ist pneumatisch betätigt und besitzt dazu einen mit unterschiedlichen Kolbenflächen versehenen Steuerkolben. Dessen größere, im schließenden Sinne wirkende Kolbenfläche wird durch den Mitteldruck, abgeleitet zwischen Druckminderer und Rückschlagventil, beaufschlagt. Die kleinere, im öffenenden Sinne wirkende Kolbenfläche ist durch den Reserve-Mitteldruck beaufschlagt. Die Abstimmung der Flächen bewirkt den Verschluß des Absperrventils unter Normalbedingungen. Bricht jedoch bei einem Versagen des Betriebsdruckminderers der Mitteldruck zusammen, so öffnet der nun überwiegende Reserve-Mitteldruck das Absperrventil, und das über die Reserveleitung zum Lungenautomaten strömende Gas hält die Versorgung aufrecht. Gleichzeitig ertönt mit jedem Atemzug ein Warnsignal. Das Rückschlagventil ist in diesem Zustand erforderlich, damit der Reserve- Mitteldruck nicht im Rückstrom zu der größeren Kolbenfläche gelangen und zu einem erneuten Verschluß des Absperrventils oder dessen Schwingen führen kann.

Ein direkt mit dem Flaschendruck geschaltetes pneumatisches Umschaltventil schaltet auf jeden Fall, auch wenn der Betriebsdruckminderer keinen Defekt haben sollte, beim Unterschreiten eines minimalen Flaschendruckes die Reserveleitung ein, so daß es zu einem Warnsignal kommt.

Dieser Restdruckwarner ist nicht Inhalt der vorliegenden Aufgabe; er ist in vielen Variationen bekannt.

Für die vorliegende Aufgabe ist diese bekannte Sicherheitsschaltung mit einem zusätzlichen vollständigen Druckminderer und dem Rückschlagventil nicht nur sehr aufwendig, sondern bedeutet erhebliches Gewicht für den Benutzer, das er nur für ein vielleicht eintretendes Versagen ständig mit sich herumschleppen muß. Darüber hinaus kann der Reserve-Druckminderer, der ja ein kompliziertes Gerät ist und in der Regel unbenutzt nur in Reserve steht, im Ernstfall leicht ebenfalls versagen.

Ein Atemgerät nach der GB-A-1 022 574 besitzt einen Lungenautomaten, welcher zwei von der Membran betätigbare Kippventile besitzt, von denen eines im Normalbetrieb von der Membran betätigbar ist und eine Niederdruckleitung mit dem Atemgasanschluß verbindet. Das andere Kippventil befindet sich in einer Hochdruckleitung und ist über einen federbelasteten Kolben in einer Zylinderkammer verschiebbar angeordnet. Eine Verbindungsleitung von der Niederdruckleitung führt in die Zylinderkammer und übt eine der Federkraft entgegengerichtete Druckkraft auf den Kolben aus. Liegt genügend Druck in der Niederdruckleitung vor, wird die Atemgasversorgung durch Betätigung des Niederdruckkippventils hergestellt. Bricht der Druck in der Niederdruckleitung zusammen, wird auch der Druck in der Zylinderkammer geringer, so daß die die Überhand gewinnende Federkraft das Hochdruckkippventil in die Membrankammer des Lungenautomaten verschiebt. Dadurch tritt ein Wechsel unter den von der Membran betätigbaren Kippventilen ein: das Hochdruckkippventil übernimmt die Atemgasversorgung.

Der Erfindung liegt die Aufgabe zugrunde, einen Lungenautomaten für Atemschutzgeräte der eingangs genannten Art, in denen es auch bei Ausfall des Druckminderers, in dem der Flaschendruck auf den Mitteldruck passend für den Lungenautomaten reduziert wird, nicht zu einer Gefährdung des Gerätebenutzers kommen kann, durch einen einfachen Aufbau noch sicherer, einfacher und leicher im Betrieb und in der Pflege zu machen.

Diese Aufgabe wird durch die kennzeichnenden Merkmale des Anspruchs 1 gelöst.

In einfacher Ausbildung wird das weitere Ventil durch einen Steuerkolben mit einer dem Mitteldruck ausgesetzten größeren Fläche und mit einer dem Hochdruck ausgesetzten kleineren Fläche versehen, der an dieser einen Ventilkegel trägt, dessen Sitz eine Verbindungsöffnung zwischen dem Innenraum und der Hochdruckgasquelle bildet. Außerdem kann im Ventilgehäuse eine Feder enthalten sein, die auf den Stufenkolben eine Kraft in Öffnungsrichtung des weiteren Ventils ausübt.

Die mit der Erfindung erzielten Vorteile bestehen insbesondere darin, daß hier eine einfache, sichere, übersichtliche Vorrichtung mit nur einem Druckminderer, die kein extra Rückschlagventil in der Gaszuführungsleitung zwischen dem bereits vorhandenen Druckminderer und dem Lungenautomaten benötigt, vorgelegt wird. Sie stellt trotz des einfachen Aufbaus aber sicher, daß der Gerätebenutzer bei Ausfall des Druckminderers immer mit ausreichender Atemluftmenge, die dann direkt aus der Hochdruckatemgasquelle, z. B. der Druckgasflasche zufließt, versorgt wird.

Ein Ausführungsbeispiel der Erfindung ist in der Zeichnung dargestellt und wird im folgenden beschrieben.

Das Automatengehäuse 1 des Lungenautomaten besitzt den Stutzen 2 zum Atemanschluß für den Benutzer z. B. über eine Atemschutzmaske. Gegenüber außen ist es in bekannter Weise über eine Membran 3 abgeschlossen, die durch einen gelochten Deckel 4 gegen äußere Einflüsse geschützt ist. Die Zufuhr des Atemgases erfolgt durch einen Anschluß 5, der zum Innern des Automatengehäuses 1 durch ein federbelastetes Kippventil 6 abgeschlossen ist. Sein Kipphebel 7 wird durch die Membran 3 betätigt.

Ein Kolbenventil 9 ist über eine Steuerleitung 8 an den Anschluß 5 vor dem Kippventil 6 angeschlossen und verbindet geöffnet einen Hochdruckanschluß 15 mit dem Innern 10 des Automatengehäuses 1. Der Stufenkolben 11 in einem Ventilgehäuse 12 liegt mit einer größeren Fläche 13 dem über die Steuerleitung 8 aus dem Druckminderer anliegenden Mitteldruck P_{MD} an, während er mit seiner kleineren Fläche 14 dem durch den Hochdruckanschluß 15 zugeführten Flaschendruck P_{HD} anliegt. Der Stufenkolben 11 trägt an der kleineren Fläche 14 einen Ventilkegel 16, der mit einem Sitz 17, öffnend zum Innern 10, ein Hochdruckventil 18 bildet. Eine Feder 19 hebt den Stufenkolben 11 in die geöffnete Stellung des Hochdruckventils 18.

Bei Normalbetrieb liegt am Anschluß 5 der Mitteldruck P_{MD} des funktionierenden Druckminderers an. Mit dem beim Atmen durch den Stutzen 2 erzeugten Unterdruck wird über die Membran 3 das Kippvenₜil 6 betätigt; die für die Atmung notwendige Atemluftmenge strömt ein und dann durch den Stutzen 2 zum Gerätebenutzer.

Mit dem Ausfall des Druckminderers in der Atemgasversorgung bricht der Mitteldruck P_{MD} am Anschluß 5 zusammen. Die Versorgung des Gerätebenutzers über den Normalweg ist nicht mehr möglich.

Die Notversorgung durch das Kolbenventil 9 tritt in Funktion. Das im Normalbetrieb durch den Mitteldruck P_{MD} über die größere Fläche 13 des Stufenkolbens 11 gegenüber dem auf die kleinere Fläche 14 zusammen mit der Feder 19 wirkenden Hochdruck P_{HD} geschlossene Hochdruckventil 18 öffnet sich.

Die Versorgung des Gerätebenutzers mit Atemgas erfolgt jetzt unter Umgehung des lungengesteuerten Kippventils 6 direkt über den Hochdruckanschluß 15 über das Hochdruckventil 18.

## Patentansprüche

1. Lungenautomat für Atemschutzgeräte zur Versorgung eines Benutzers, bei dem aus einer Hochdruckgasquelle über einen Druckminderer das Atemgas mit einem Mitteldruck über ein Kippventil (6), das durch eine Membran (3) im Automatengehäuse mittels eines Kipphebels betätigbar ist, in das Automatengehäuse, das einen Stutzen (2) zum Atemanschluß für den Benutzer aufweist, förderbar ist, wobei über ein weiteres Ventil (9) eine Hochdruckleitung aus einer Hochdruckgasquelle in das Automatengehäuse geführt ist, dadurch gekennzeichnet, daß das weitere Ventil (9) durch einen Steuerkolben (11) betätigbar wird, der einerseits mit der Mitteldruckleitung über eine Steuerleitung (8) derart verbunden ist, daß der Mitteldruck P_{MD} auf den Steuerkolben (11) eine Kraft in Schließrichtung des Ventils (9), und andererseits mit der Hochdruckgasquelle derart in Verbindung steht, daß der Hochdruck P_{HD} eine Kraft in Öffnungsrichtung des Ventils (9) ausübt.

2. Lungenautomat nach Anspruch 1, dadurch gekennzeichnet, daß der Steuerkolben (11) als Stufenkolben ausgebildet ist, der eine dem Mitteldruck P_{MD} ausgesetzten größere Stirnfläche (13) und eine dem Hochdruck P_{HD} ausgesetzte kleinere Stirnfläche (14) aufweist, an welcher ein Ventilkegel (16) angeordnet ist, dessen Sitz (17) eine Verbindungsöffnung zwischen dem Innenraum (10) und der Hochdruckgasquelle bildet.

3. Lungenautomat nach Anspruch 2, dadurch gekennzeichnet, daß eine Feder (19) im Ventilgehäuse (12) enthalten ist, die auf den Stufenkolben (11) eine Kraft in Öffnungsrichtung des Ventils (9) ausübt.

## Claims

1. Lung-operated respiratory gas valve for the supply of a user, in which from a high-pressure gas source via a pressure reducer there can be conveyed the respiratory gas with a medium pressure via a tipping valve (6), which can be actuated by means of a membrane (3) in the valve housing by means of a tipping lever, into the valve housing which has a connection piece (2) for the respiratory connection for the user, a high pressure line being guided via a further valve (9) from a high pressure gas source into the valve housing, characterised in that the further valve (9) can be actuated by means of a control piston (11) which, on the one hand, is connected with the medium pressure line via a control line (8) in such a way that the medium pressure P_{MD} exerts a force on the control piston (11) in the closing direction of the valve (9) and, on the other hand, communicates with the high pressure gas source in such a way that the high pressure P_{HD} exerts a force in the opening direction of the valve (9).

2. Lung-operated respiratory gas valve according to claim 1, characterised in that the control piston (11) is constructed as a stepped piston which has a greater face (13) subject to the medium pressure P_{MD} and a smaller face (14) subject to the high pressure P_{HD}, on which face (14) there is arranged a valve cone (16), the seat (17) of which forms a connection opening between the interior space (10) and the high pressure gas source

3. Lung-operated respiratory gas valve according to claim 2, characterised in that a spring (19) is contained in the valve housing (12), which spring exerts a force on the stepped piston (11) in the opening direction of the valve (9).

## Revendications

1. Automate pulmonaire pour des appareils de protection respiratoire destinés à approvisionner un utilisateur, dans lequel le gaz respiratoire, provenant d'une source de gaz sous haute pression et passant par un détendeur, peut être amené à une pression moyenne, par l'intermédiaire d'une valve oscillante (6) qui peut être actionnée par une membrane (3) disposée dans le carter de l'automate au moyen d'un levier basculant, dans le carter de l'automate -carter qui présente un embout (2) pour le branchement respiratoire destiné à l'utilisateur-, une conduite de haute pression provenant d'une source de gaz sous haute pression étant amenée par l'intermédiaire d'une autre valve (9) dans le carter de l'automate, caractérisé en ce que l'autre valve (9) peut être actionnée par un piston de commande (11), qui d'une part est relié à la conduite de pression moyenne par l'intermédiaire d'une conduite de commande (8) de telle sorte que la pression moyenne P_{MD} exerce sur le piston de commande (11) une force agissant dans le sens de fermeture de la valve (9), et d'autre part est relié avec la source de gaz sous haute pression de telle sorte que la haute pression P_{HD} exerce une force agissant dans le sens d'ouverture de la valve (9).

2. Automate pulmonaire selon la revendication 1, caractérisé en ce que le piston de commande (11) est configuré en piston à gradins, qui présente une face frontale plus grande (13) exposée à la pression moyenne P_{MD} et une face frontale plus petite (14) exposée à la haute pression P_{HD}, contre laquelle est disposee un cône d'obturation (16) dont le siège (17) forme une ouverture de liaison entre l'espace intérieur (10) et la source de gaz sous haute pression.

3. Automate pulmonaire selon la revendication 2, caractérisé en ce qu'un ressort (19) est contenu dans le logement de valve (12), ressort qui exerce sur le piston de commande (11) une force agissant dans le sens d'ouverture de la valve (9).
